# EUROPÄISCHE PATENTSCHRIFT

(11) **EP 2 410 131 B1**
(45) Veröffentlichungstag und Bekanntmachung des Hinweises auf die Patenterteilung: **15.08.2018**
(21) Anmeldenummer: 11161987.0
(22) Anmeldetag: 12.04.2011
(51) Int. Cl.: F01D 5/22

(54) **Rotor einer Turbomaschine**
Rotor of a turbomachine
Rotor d'une turbomachine

(30) Priorität: 12.07.2010 DE 102010031213
(43) Veröffentlichungstag der Anmeldung: 25.01.2012
(73) Patentinhaber: MAN Diesel & Turbo SE, 86153 Augsburg (DE)
(72) Erfinder: Dr. Raible, Tilmann, 46045 Oberhausen (DE)

(56) Entgegenhaltungen:
- JP-A- H0 791 206
- JP-A- H09 209 703
- JP-A- 2007 064 074
- US-A- 5 001 830

## Beschreibung

Die Erfindung betrifft einen Rotor einer Turbomaschine nach dem Oberbegriff des Anspruchs 1.

Ein Rotor einer Turbomaschine, insbesondere einer Gasturbine oder Dampfturbine, verfügt über einen Rotorgrundkörper sowie über mehrere Laufschaufeln, die am Rotorgrundkörper befestigt sind. Die Laufschaufeln eines solchen Turbomaschinenrotors verfügen über einen Schaufelfuß und ein Schaufelblatt, wobei jede Laufschaufel über ihren Schaufelfuß am Rotorgrundkörper in einer Nut des Rotorgrundkörpers in einer über die Schaufelfüße definierten Montagerichtung befestigt ist, und wobei jede Laufschaufel im Bereich ihres Schaufelblatts mindestens ein Koppelelementsegment aufweist, welches dann, wenn dasselbe radial außen am Schaufelblatt positioniert ist, als Außendeckbandsegment ausgebildet ist. Die Koppelelementsegmente, insbesondere Außendeckbandsegmente, aller Laufschaufeln eines solchen Turbomaschinenrotors bilden zusammen mindestens ein in Umfangsrichtung geschlossenes Koppelelement, insbesondere ein Außendeckband, des Rotors.

In Umfangsrichtung eines Turbomaschinenrotors gesehen ist eine Breite eines Koppelelementsegments, insbesondere eines Außendeckbandsegments, einer jeden Laufschaufel durch sich im Wesentlichen in Axialrichtung erstreckende Kanten definiert. Eine Tiefe in Axialrichtung des Koppelelementsegments, insbesondere des Außendeckbandsegments, einer jeden Laufschaufel ist durch sich im Wesentlichen in Umfangsrichtung erstreckende Kanten definiert. Neben der Breite in Umfangsrichtung sowie der Tiefe in Axialrichtung ist ein Koppelelementsegment, insbesondere ein Außendeckbandsegment, einer jeden Laufschaufel auch durch eine Dicke in Radialrichtung gekennzeichnet.

Turbomaschinenrotoren, deren Laufschaufeln derartige Koppelelementsegmente zur Bildung mindestens eines Koppelelements aufweisen, können sowohl im Bereich eines Verdichters als auch im Bereich einer Turbine der Turbomaschine verbaut sein.

Turbomaschinenrotoren, an deren Rotorgrundkörper Laufschaufeln befestigt sind, die radial außen am Schaufelblatt ein als Außendeckbandsegment ausgebildetes Koppelelementsegment aufweisen, sind zum Beispiel aus DE 1 159 965 C, aus DE 40 15 206 C1 sowie aus US 4,400,915 A und aus GB 2 072 760 A bekannt. Aus der EP 1 134 359 A1 und der DE 1 122 551 C ist die Befestigung der Laufschaufeln über die Schaufelfüße am Rotorgrundkörper in einer Nut des Rotorgrundkörpers in einer über die Schaufelfüße definierten Montagerichtung bekannt. Die Schaufelfüße können tannenbaumartig, hammerkopfartig oder auf sonstige Art und Weise konturiert sein. Für jeden Schaufelfuß kann eine separate Nut am Rotorgrundkörper vorhanden sein. Weiterhin ist es möglich, dass alle Schaufelfüße in einer gemeinsamen Nut befestigt sind und in diese gemeinsame Nut über eine Einfädelöffnung eingefädelt und damit am Rotorgrundkörper montiert werden.

Insbesondere die als Außendeckbänder ausgebildeten Koppelelemente solcher Turbomaschinenrotoren sind im Betrieb hohen Belastungen ausgesetzt, da dieselben bezogen auf eine Drehachse des Turbomaschinenrotors auf maximalem Radius rotieren und daher hohen Fliehkräften ausgesetzt sind. In Folge der Fliehkraftbelastung können sich Ecken bzw. Kanten der Koppelelementsegmente der Laufschaufeln nach außen biegen, wodurch einerseits im Koppelelement Spannungsspitzen verursacht werden und andererseits ein gewünschter Kontakt zwischen benachbarten Koppelelementsegmenten benachbarter Laufschaufeln auf einen punktförmigen Kontakt reduziert wird bzw. ganz verschwindet. Dadurch wird eine gewünschte Kopplung zwischen benachbarten Koppelelementsegmenten reduziert bzw. aufgehoben, wodurch sich letztendlich das Schwingungsverhalten des Turbomaschinenrotors verschlechtert.

Hiervon ausgehend liegt der vorliegenden Erfindung das Problem zugrunde, einen Rotor einer Turbomaschine zu schaffen, bei dem im Betrieb eine gute Kopplung der Koppelelementsegmente der Laufschaufeln bei guter Montierbarkeit des Rotors gewährleistet ist.

Dieses Problem wird durch einen Rotor gemäß Anspruch 1 gelöst. Erfindungsgemäß ist das oder jedes Koppelelementsegment einer jeden Laufschaufel an einer ersten Seite, an der sich in Umfangsrichtung gesehen ein Koppelelementsegment einer ersten unmittelbar benachbarten Laufschaufel anschließt, und an einer an einer der ersten Seite gegenüberliegenden zweiten Seite, an der sich in Umfangsrichtung gesehen ein Koppelelementsegment einer zweiten unmittelbar benachbarten Laufschaufel anschließt, derart konturiert, dass an der ersten Seite und an der zweiten Seite eine sich im wesentlichen in Axialrichtung erstreckende radial äußere Kante und eine sich im wesentlichen in Axialrichtung erstreckende radial innere Kante des jeweiligen Koppelelementsegments jeweils zwei durch eine Trennlinie voneinander getrennte Flächen begrenzen, wobei an mindestens einer Umfangsposition des Rotors zwischen zwei unmittelbar benachbarten Laufschaufeln die an unmittelbar benachbarten Seiten der Koppelelementsegmente ausgebildeten Trennlinien dieser unmittelbar benachbarten Laufschaufeln in etwa annähernd parallel bzw. gleichgerichtet zur der über die Schaufelfüße definierten Montagerichtung der Laufschaufeln am Rotorgrundkörper verlaufen, wohingegen an jeder anderen Umfangsposition zwischen zwei unmittelbar benachbarten Laufschaufeln die an unmittelbar benachbarten Seiten der Koppelelementsegmente ausgebildeten Trennlinien dieser unmittelbar benachbarten Laufschaufeln zur Montagerichtung der Laufschaufeln am Rotorgrundkörper schräggestellt sind.

Beim erfindungsgemäßen Rotor einer Turbomaschine wird durch die Konturierung der Koppelelementsegmente der Laufschaufeln eine optimale Abstützung und damit Kopplung der das oder jedes Koppelelement bildenden Koppelelementsegmente bei guter Montierbarkeit des Rotors gewährleistet.

Hierdurch können bei guter Montierbarkeit des Rotors im Betrieb Spannungsspitzen in dem oder jedem Koppelelement des Rotors deutlich reduziert werden. Ferner kann hierdurch das Eigenfrequenzverhalten und damit Schwingungsverhalten des erfindungsgemäßen Rotors bei guter Montierbarkeit desselben verbessert werden.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
Fig. 1: eine schematisierte, ausschnittsweise Draufsicht auf ein als Außendeckband ausgebildetes Koppelelement eines erfindungsgemäßen Rotors einer Turbomaschine in Blickrichtung von radial außen nach einem ersten Ausführungsbeispiel der Erfindung;
Fig. 2: eine schematisierte Draufsicht auf eine Laufschaufel des Rotors der Fig. 1, nämlich auf ein als Außendeckbandsegment ausgebildetes Koppelelementsegment der Laufschaufel des Rotors der Fig. 1, in Blickrichtung von radial außen;
Fig. 3: einen perspektivischen Ausschnitt aus der Laufschaufel der Fig. 2 in Umfangsblickrichtung I der Fig. 2 gesehen;
Fig. 4: einen weiteren perspektivischen Ausschnitt aus der Laufschaufel der Fig. 2 in Umfangsblickrichtung II der Fig. 2 gesehen; und
Fig. 5: eine schematisierte, ausschnittsweise Draufsicht auf ein als Außendeckband ausgebildetes Koppelelement eines erfindungsgemäßen Rotors einer Turbomaschine in Blickrichtung von radial außen nach einem zweiten Ausführungsbeispiel der Erfindung.

Die hier vorliegende Erfindung betrifft einen Rotor einer Turbomaschine, insbesondere einen Rotor eines Verdichters oder einer Turbine einer als Gasturbine oder Dampfturbine ausgebildeten Turbomaschine. Die Erfindung ist jedoch nicht auf diese Anwendungsfälle beschränkt, vielmehr kann die Erfindung bei allen Turbomaschinenrotoren zum Einsatz kommen.

Ein Rotor einer Turbomaschine verfügt grundsätzlich über einen Rotorgrundkörper und mehrere Laufschaufeln, die über Schaufelfüße am Rotorgrundkörper befestigt sind. In Fig. 1 bis 5 sind der Rotorgrundkörper sowie die Schaufelfüße von Laufschaufeln nicht im Detail gezeigt, da diese Details dem hier angesprochenen Fachmann geläufig sind. Es sei jedoch an dieser Stelle darauf hingewiesen, dass jede Laufschaufel über ihren Schaufelfuß am Rotorgrundkörper in einer Nut des Rotorgrundkörpers in einer über die Schaufelfüße definierten Montagerichtung befestigt ist. Dabei kann für jede Laufschaufel bzw. den Schaufelfuß jeder Laufschaufel eine separate Nut am Rotorgrundkörper vorhanden sein. Weiterhin ist es möglich, dass alle Laufschaufeln über ihre Schaufelfüße in einer gemeinsamen Nut befestigt sind und in diese gemeinsame Nut über eine Einfädelöffnung eingefädelt und damit am Rotorgrundkörper montiert werden.

In Fig. 1 und 5 ist die über die Schaufelfüße definierte Montagerichtung M der Laufschaufeln am Rotorgrundkörper in gestrichelter Linienführung schematisiert gezeigt. In Fig. 1 und 5 ist für den Schaufelfuß jeder Laufschaufel eine separate Nut am Rotorgrundkörper vorhanden, wobei in Fig. 1 die Montagerichtung M geradlinig und in Fig. 5 die Montagerichtung M gekrümmt verläuft. In beiden Fällen ist die Montagerichtung M der Laufschaufeln in Axialrichtung A des Rotors gesehen gegenüber der Axialrichtung A in einer ersten Orientierung in Umfangrichtung U geneigt, wobei die Montagerichtung M und die Axialrichtung A einen sogenannten Rhomboidwinkel einschließen, der sich bei einer gekrümmten Montagerichtung M in Axialrichtung A verändert. Neben der Axialrichtung A und Umfangrichtung U des Rotors ist weiterhin eine Radialrichtung R desselben gezeigt.

Fig. 1 bis 4 zeigen unterschiedliche Detailansichten eines erfindungsgemäßen Rotors einer Turbomaschine nach einem ersten Ausführungsbeispiel der Erfindung, wobei in Fig. 1 einen Ausschnitt aus einem als Außendeckband ausgebildeten Koppelelement zeigt, welches aus als Außendeckbandsegmenten ausgebildeten Koppelelementsegmenten 10, 10', 10" mehrerer Laufschaufeln zusammengesetzt ist. Die Außendeckbandsegmente 10, 10', 10" sind, wie am besten Fig. 3 und 4 entnommen werden kann, einem radial äußeren Ende eines Schaufelblatts 11 der jeweiligen Laufschaufel zugeordnet ist. Das Schaufelblatt 11 verfügt über eine Strömungseintrittskante 12, eine Strömungsaustrittskante 13 sowie über eine zwischen der Strömungseintrittskante 12 und der Strömungsaustrittskante 13 verlaufende Saugseite 14 und Druckseite 15.

Das dem Schaufelblatt 11 einer jeden Laufschaufel radial außen zugeordnete Außendeckbandsegment 10, 10', 10" verfügt in Umfangsrichtung U über eine Breite, die durch sich im Wesentlichen in Axialrichtung A erstreckende Kanten definiert ist. So verlaufen an zwei sich gegenüberliegenden Seiten 16 und 17 des Außendeckbandsegments 10, 10', 10" jeweils eine sich im Wesentlichen in Axialrichtung A erstreckende, radial äußere Kante 18 bzw. 19 sowie jeweils eine sich ebenfalls im Wesentlichen in Axialrichtung A erstreckende, radial innere Kante 20 bzw. 21. Der Abstand zwischen dieser radial äußeren Kante 18 bzw. 19 und dieser radial inneren Kante 20 bzw. 21 bestimmt an den Seiten 16 und 17 in Radialrichtung R die Dicke des Außendeckbandsegments 10, 10', 10".

Eine Tiefe in Axialrichtung A des Außendeckbandsegments 10, 10', 10" einer jeden Laufschaufel wird durch sich im Wesentlichen in Umfangsrichtung U erstreckende Kanten definiert, nämlich wiederum durch radial äußere Kanten 22 bzw. 23 und radial innere Kanten 24 bzw. 25, wobei es sich bei den Kanten 22 und 24 um strömungseintrittsseitige Kanten und bei den Kanten 23 und 25 strömungsaustrittsseitige Kanten handelt. Auch der Abstand zwischen diesen Kanten bestimmt in Radialrichtung R die Dicke des Außendeckbandsegments 10, 10', 10", nämlich strömungseintrittsseitig und strömungsaustrittsseitig.

In Blickrichtung von radial außen gesehen ist das Außendeckbandsegment 10, 10', 10" einer jeden Laufschaufel im Bereich einer ersten Seite 16, an der sich in Umfangsrichtung U ein Außendeckbandsegment einer ersten unmittelbar benachbarten Laufschaufel mit einer zweiten Seite derselben anschließt, derart konturiert, dass strömungseintrittsseitig benachbart zu der Strömungseintrittskante 12 des Schaufelblatts 11 der jeweiligen Laufschaufel die sich im Wesentlichen in Axialrichtung A erstreckende, radial äußere Kante 18 des Außendeckbandsegments 10, 10', 10" gegenüber der sich im Wesentlichen in Axialrichtung A erstreckenden, radial inneren Kante 20 des Außendeckbandsegments 10, 10', 10" in Umfangsrichtung U vorsteht.

An dieser ersten Seite 16 strömungsaustrittsseitig gewandt von der Strömungsaustrittskante 13 steht die sich im Wesentlichen in Axialrichtung A erstreckende, radial innere Kante 20 des Außendeckbandsegments 10, 10', 10" gegenüber der sich ebenfalls im Wesentlichen in Axialrichtung A erstreckenden, radial äußeren Kante 18 in Umfangsrichtung U vor.

An der gegenüberliegenden, zweiten Seite 17 des Außendeckbandsegments 10, 10', 10", an der sich eine unmittelbar benachbarte, zweite Laufschaufel mit ihrem Außendeckbandsegment, nämlich mit einer ersten Seite desselben, anschließt, ist dasselbe derart konturiert, dass strömungsaustrittsseitig benachbart zu der Strömungsaustrittskante 13 des Schaufelblatts 11 die sich im Wesentlichen in Axialrichtung A erstreckende, radial äußere Kante 19 des Außendeckbandsegments 10, 10', 10" gegenüber der sich ebenfalls im Wesentlichen in Axialrichtung A erstreckenden, radial inneren Kante 21 in Umfangsrichtung U vorsteht.

An dieser zweiten Seite 17 strömungseintrittsseitig abgewandt von der Strömungseintrittskante 12 steht die sich im Wesentlichen in Axialrichtung A erstreckende, radial innere Kante 21 des Außendeckbandsegments 10, 10', 10" gegenüber der sich ebenfalls im Wesentlichen in Axialrichtung A erstreckenden, radial äußeren Kante 19 in Umfangsrichtung U vor.

An der ersten Seite 16 des Außendeckbandsegments 10, 10', 10", die der Strömungseintrittskante 12 des Schaufelblatts 11 zugewandt und von der Strömungsaustrittskante 13 desselben abgewandt ist, sowie an der zweite Seite 17 des Außendeckbandsegments 10, 10', 10", die der Strömungseintrittskante 13 des Schaufelblatts 11 zugewandt und von der Strömungseintrittskante 12 abgewandt ist, begrenzen die sich im Wesentlichen in Axialrichtung A erstreckenden, radial äußeren Kanten 18 bzw. 19 zusammen mit den jeweiligen sich ebenfalls im Wesentlichen in Axialrichtung A erstreckenden, radial inneren Kanten 20 bzw. 21 jeweils zwei durch eine Trennlinie 26 bzw. 27 voneinander getrennte Flächen, nämlich jeweils eine in Blickrichtung von radial außen verdeckte Fläche 28 bzw. 29 sowie jeweils eine in Blickrichtung von radial außen gesehen sichtbare Fläche 30 bzw. 31.

An der ersten Seite 16 des Außendeckbandsegments 10, 10', 10" ist die von radial außen verdeckte Fläche 28 strömungseintrittsseitig und die von radial außen sichtbare Fläche 30 strömungsaustrittsseitig positioniert. Im Bereich der gegenüberliegenden, zweiten Seite 17 des Außendeckbandsegments 10, 10', 10" hingegen ist die von radial außen verdeckte Fläche 29 strömungsaustrittsseitig und die von radial außen sichtbare Fläche 31 strömungseintrittsseitig positioniert.

Erfindungsgemäß verlaufen an mindestens einer Umfangsposition des Rotors zwischen zwei unmittelbar benachbarten Laufschaufeln die an unmittelbar benachbarten Seiten der jeweiligen Koppelelementsegmente 10' und 10" ausgebildeten Trennlinien 26, 27 dieser unmittelbar benachbarten Laufschaufeln in etwa annähernd parallel bzw. gleichgerichtet zu der über die Schaufelfüße definierten Montagerichtung M der Laufschaufeln am Rotorgrundkörper, wohingegen an jeder anderen Umfangsposition zwischen zwei unmittelbar benachbarten Laufschaufeln die an unmittelbar benachbarten Seiten der jeweiligen Koppelelementsegmente 10, 10' und 10" ausgebildeten Trennlinien 26, 27 dieser unmittelbar benachbarten Laufschaufeln zur Montagerichtung M schräggestellt sind.

Wie bereits ausgeführt ist die Montagerichtung M der Laufschaufeln am Rotorgrundkörper in Axialrichtung A des Rotors gesehen gegenüber der Axialrichtung A in einer ersten Orientierung in Umfangrichtung U um den sogenannten Rhomboidwinkel geneigt. An der oder jeder Umfangsposition des Rotors, an welcher die an den unmittelbar benachbarten Laufschaufeln ausgebildeten Trennlinien 26, 27 in etwa annähernd parallel bzw. gleichgerichtet zu der über die Schaufelfüße definierten Montagerichtung M der Laufschaufeln am Rotorgrundkörper verlaufen, sind die Trennlinien 26, 27 in der gleichen ersten Orientierung wie die Montagerichtung gegenüber der Axialrichtung A in Umfangrichtung U geneigt. Hingegen sind an der oder jeder anderen Umfangsposition des Rotors zwischen zwei unmittelbar benachbarten Laufschaufeln die Trennlinien 26, 27 in einer zur ersten Orientierung entgegen gesetzten zweiten Orientierung wie die Montagerichtung M gegenüber der Axialrichtung in Umfangrichtung geneigt.

Durch die obige Konturierung der Koppelelementsegmente 10, 10' und 10" der Laufschaufeln wird eine optimale Abstützung und damit Kopplung der das oder jedes Koppelelement bildenden Koppelelementsegmente bei guter Montierbarkeit des Rotors gewährleistet. So gewährleisten die Trennlinien 26 und 27, die an unmittelbar benachbarten Seiten der Koppelelementsegmente 10, 10' und 10" zur Montagerichtung M schräggestellt sind, eine optimale Abstützung und damit Kopplung der Koppelelementsegmente. Die Trennlinien 26 und 27, die an unmittelbar benachbarten Seiten der Koppelelementsegmente 10' und 10" in etwa annähernd parallel bzw. gleichgerichtet zur Montagerichtung M verlaufen, ermöglichen eine gute Montierbarkeit insbesondere der zuletzt am Rotorgrundkörper zu montierenden Laufschaufel. Es ist ausreichend, wenn an einer einzigen Umfangsposition des Rotors zwischen zwei unmittelbar benachbarten Laufschaufeln die an unmittelbar benachbarten Seiten der jeweiligen Koppelelementsegmente 10' und 10" ausgebildeten Trennlinien 26, 27 in etwa annähernd parallel bzw. gleichgerichtet zur Montagerichtung M der Laufschaufeln am Rotorgrundkörper verlaufen. Dies kann zur Verbesserung des Schwingungsverhaltens aber auch an mehreren Umfangspositionen des Rotors der Fall sein.

Durch die obige Konturierung der Koppelelementsegmente 10, 10' und 10" der Laufschaufeln können bei guter Montierbarkeit des Rotors im Betrieb Spannungsspitzen in dem oder jedem Koppelelement des Rotors deutlich reduziert werden. Ferner kann das Eigenfrequenzverhalten und damit Schwingungsverhalten des erfindungsgemäßen Rotors bei guter Montierbarkeit desselben verbessert werden.

An der oder jeder Umfangsposition des Rotors, an welcher die an den Koppelelementsegmenten 10, 10' und 10" unmittelbar benachbarten Laufschaufeln ausgebildeten Trennlinien 26, 27 in etwa annähernd parallel zu der über die Schaufelfüße definierten Montagerichtung M der Laufschaufeln am Rotorgrundkörper verlaufen, schließen die Trennlinien 26, 27 mit der Montagerichtung M einen Winkel von maximal 10°, vorzugsweise von maximal 5°, ein.

In der gleichen Orientierung wie die Trennlinien 26, 27 verlaufen vorzugsweise auch die sich im Wesentlichen in Axialrichtung A erstreckenden, radial äußeren Kanten 18 bzw. 19 sowie die sich ebenfalls im Wesentlichen in Axialrichtung A erstreckenden, radial inneren Kanten 20 bzw. 21, die zusammen mit den Trennlinien 26, 27 die Flächen 28, 29, 30 bzw. 31 begrenzen.

Dann, wenn eine Trennlinie 26 bzw. 27 in etwa annähernd parallel bzw. gleichgerichtet zu der Montagerichtung M der Laufschaufeln verläuft, verlaufen auch die jeweiligen Kanten 18, 20 bzw. 19, 21 in etwa annähernd parallel bzw. gleichgerichtet zu der Montagerichtung M.

Dann, wenn eine Trennlinie 26 bzw. 27 gegenüber Montagerichtung M der Laufschaufeln schräggestellt ist, sind auch die jeweiligen Kanten 18, 20 bzw. 19, 21 zu der Montagerichtung M schräggestellt, und zwar in der gleichen Orientierung wie die jeweilige Trennlinie 26 bzw. 27.

Die Trennlinien 26 und 27, die an der ersten Seite 16 sowie an der zweiten Seite 17 die Flächen 28 und 30 bzw. die Flächen 29 und 31 voneinander trennen, sind nach einer bevorzugten Weiterbildung der Erfindung wendepunktfrei ausgeführt, wobei dieselben im Ausführungsbeispiel der Fig. 1 bis 4 geradlinig und in Fig. 5 gekrümmt verlaufen. Dies erlaubt eine besonders einfache Fertigung. Ebenso sind die sich im Wesentlichen in Axialrichtung A erstreckenden Kanten 18, 19, 20 und 21 wendepunktfrei ausgeführt.

Im Ausführungsbeispiel der Fig. 1 bis 4 ist die Trennlinie 26 der ersten Seite 16 von radial außen gesehen sichtbar, wohingegen die Trennlinie 27 der zweiten Seite 17 von radial außen gesehen verdeckt ist. Gemäß Fig. 3 und 4 verlaufen die Trennlinien 26 und 27 der beiden Seiten 16, 17 ausgehend von strömungseintrittsseitigen Kanten zu strömungsaustrittsseitigen Kanten jeweils von radial außen nach radial innen.

Im Bereich der ersten Seite 16 des Außendeckbandsegments 10 sowie der gegenüberliegenden, zweiten Seite 17 des Außendeckbandsegments 10 sind in Blickrichtung entlang der jeweiligen Trennlinie 26 bzw. 27 gesehen die von radial außen verdeckten Flächen 28 bzw. 29 sowie die von radial außen gesehen sichtbaren Flächen 30 bzw. 31 gegenüber der Radialrichtung R jeweils um einen Winkel geneigt. Dabei sind die von radial außen verdeckten Flächen 28 bzw. 29 gegenüber der Radialrichtung R um einen ersten Winkel und die von radial außen sichtbaren Flächen 30 bzw. 31 gegenüber der Radialrichtung R um einen zweiten Winkel geneigt. An der ersten Seite 16 und an der zweiten Seite 17 sind vorzugsweise der erste Winkel und der zweite Winkel betragsmäßig gleich groß, jedoch mit unterschiedlichen Vorzeichen behaftet. Dies ist fertigungstechnisch besonders vorteilhaft. Im Unterschied hierzu ist es jedoch auch möglich, dass an der ersten Seite 16 und an der zweiten Seite 17 der erste Winkel und der zweite Winkel betragsmäßig unterschiedlich groß sind, jedoch wiederum unterschiedliche Vorzeichen aufweisen.

Nach einer Weiterbildung der Erfindung weisen sowohl an der ersten Seite 16 des Außendeckbandsegments 10 als auch an der zweiten Seite 17 des Außendeckbandsegments 10 die von radial außen verdeckte Fläche 28 bzw. 29 und die von radial außen sichtbare Fläche 30 bzw. 31 ein Flächenverhältnis von 1:1 auf, was bedeutet, dass an beiden Seiten 16 und 17 die von radial außen verdeckte Fläche 28 bzw. 29 und die von radial außen sichtbare Fläche 30 bzw. 31 gleich groß sind. Es sei darauf hingewiesen, dass an der ersten Seite 16 und an der zweiten Seite 17 diese Flächen auch unterschiedlich groß sein können. So ist es möglich, dass an der ersten Seite 16 und/oder an der zweiten Seite 17 die von radial außen verdeckte Fläche 28 bzw. 29 und die von radial außen sichtbare Fläche 30 bzw. 31 ein Flächenverhältnis von bis zu 1:5 oder von bis zu 5:1, insbesondere ein Flächenverhältnis von bis zu 1:3 oder von bis zu 3:1, aufweisen. Mit dem gezielten Vergrößern oder Verkleinern des Flächenverhältnisses zwischen der von radial außen verdeckten Fläche 28 bzw. 29 und der von radial außen sichtbaren Fläche 30 bzw. 31 an den Seiten 16 und 17 ist es möglich, die gewünschte Kopplung zwischen Außendeckbandsegmenten 10 benachbarter Laufschaufeln optimal anzupassen. Dies kann auch über die bereits oben erwähnten Winkel, welche diese Flächen mit der jeweiligen Trennlinie 26 bzw. 27 einschließen, erfolgen.

Wie am besten Fig. 1 entnommen werden kann, sind in Blickrichtung von radial außen gesehen sowohl an der ersten Seite 16 als auch an der zweiten Seite 17 des Außendeckbandsegments 10 die sich im Wesentlichen in Axialrichtung A erstreckende, radial äußere Kante 18 bzw. 19 und die sich im Wesentlichen in Axialrichtung A erstreckende, radial innere Kante 20 bzw. 21 ausschließlich an einer Axialposition deckungsgleich.

Gemäß Fig. 1 bis 4 sind die an den Seiten 16 und 17 des Außendeckbandsegments 10 ausgebildeten Flächen 28 bzw. 29 und die Flächen 30 bzw. 31 jeweils als dreidimensional konturierte, räumlich radial gekrümmte ausgebildet. Sich im Wesentlichen in Radialrichtung erstreckende Kanten 32, die das Außendeckbandsegment 10 zusammen mit den Kanten 18, 19, 20, 21, 22, 23, 24 und 25 begrenzen, sind dann gekrümmt.

Im Unterschied hierzu ist es auch möglich, dass diese Flächen 28, 29, 30 und 31 als zweidimensional konturierte, ebene Flächen ausgeführt sind. Sich im Wesentlichen in Radialrichtung erstreckende Kanten 32, die das Außendeckbandsegment 10 zusammen mit den Kanten 18, 19, 20, 21, 22, 23, 24 und 25 begrenzen, sind verlaufen dann geradlinig.

Wie bereits ausgeführt, unterscheidet sich das Ausführungsbeispiel der Fig. 5 vom Ausführungsbeispiel der Fig. 1 bis 4 lediglich dadurch, dass die Montagerichtung M der Laufschaufeln nicht geradlinig sondern gekrümmt verläuft. Hinsichtlich der übrigen Details stimmt das Ausführungsbeispiel der Fig. 5 mit dem Ausführungsbeispiel der Fig. 1 bis 4 überein, sodass auf die obigen Ausführungen verwiesen wird.

Es sind weitere Abwandlungen der Erfindung möglich. So ist es möglich, dass zusätzlich die radial äußeren Kanten 18 und 19 sowie die radial inneren Kanten 20 und 21, die sich im wesentlichen in Axialrichtung A erstrecken und die Breite des Außendeckbandsegments 10 in Umfangsrichtung U definieren, an beiden sich gegenüberliegenden Seiten 16 und 17 ebenso wie die Trennlinien 26, 27 jeweils eine gekrümmte Kontur bzw. einen gekrümmten, jedoch wendepunktfreien Verlauf aufweisen. Weiterhin ist es möglich, dass ein erfindungsgemäßer Rotor nicht nur ein als Außendeckband 10 ausgebildetes Koppelelement sondern zusätzlich auch ein als Innenkoppelelement ausgebildetes Koppelelement aufweist. Dabei sind dann die Außendeckbandsegmente und Innenkoppelelementsegmente wie oben beschrieben ausgebildet. Ferner ist es möglich, dass ein erfindungsgemäßer Rotors kein Außendeckbandsegment sondern ausschließlich mindestens ein als Innenkoppelelementsegment ausgebildetes Koppelelementsegment aufweist. Ferner ist möglich, dass die Trennlinie 26 der ersten Seite 16 von radial außen gesehen verdeckt, wohingegen die Trennlinie 27 der zweiten Seite 17 von radial außen gesehen sichtbar ist.

**Bezugszeichenliste**

| | |
|---|---|
| 10, 10', 10" | Koppelelementsegment/Außendeckbandsegment |
| 11 | Schaufelblatt |
| 12 | Strömungseinrittskante |
| 13 | Strömungsausrittskante |
| 14 | Saugseite |
| 15 | Druckseite |
| 16 | erste Seite |
| 17 | zweite Seite |
| 18 | radial äußere Kante |
| 19 | radial äußere Kante |
| 20 | radial innere Kante |
| 21 | radial innere Kante |
| 22 | strömungseintrittsseitig radial äußere Kante |
| 23 | strömungsaustrittsseitig radial äußere Kante |
| 24 | strömungseintrittsseitig radial innere Kante |
| 25 | strömungsaustrittsseitig radial innere Kante |
| 26 | Tennlinie |
| 27 | Tennlinie |
| 28 | von radial außen verdeckte Fläche |
| 29 | von radial außen verdeckte Fläche |
| 30 | von radial außen sichtbare Fläche |
| 31 | von radial außen sichtbare Fläche |
| 32 | Kante |

## Patentansprüche

1. Rotor einer Turbomaschine, mit einem Rotorgrundkörper und mit mehreren Laufschaufeln, wobei jede Laufschaufel einen Schaufelfuß und ein Schaufelblatt aufweist, wobei jede Laufschaufel über ihren Schaufelfuß am Rotorgrundkörper in einer Nut des Rotorgrundkörpers in einer über die Schaufelfüße definierten Montagerichtung befestigt ist, wobei jede Laufschaufel im Bereich ihres Schaufelblatts mindestens ein Koppelelementsegment (10, 10', 10") aufweist, und wobei in Umfangsrichtung eine Breite des oder jedes Koppelelementsegments (10, 10', 10") einer jeden Laufschaufel durch sich im wesentlichen in Axialrichtung erstreckende Kanten definiert ist, **dadurch gekennzeichnet, dass** das oder jedes Koppelelementsegment (10, 10', 10") einer jeden Laufschaufel an einer ersten Seite (16), an der sich in Umfangsrichtung gesehen ein Koppelelementsegment einer ersten unmittelbar benachbarten Laufschaufel anschließt, und an einer an einer der ersten Seite (16) gegenüberliegenden zweiten Seite (17), an der sich in Umfangsrichtung gesehen ein Koppelelementsegment einer zweiten unmittelbar benachbarten Laufschaufel anschließt, derart konturiert ist, dass an der ersten Seite (16) und an der zweiten Seite (17) die sich im wesentlichen in Axialrichtung erstreckende radial äußere Kante (18, 19) und die sich im wesentlichen in Axialrichtung erstreckende radial innere Kante (20, 21) des jeweiligen Koppelelementsegments jeweils zwei durch eine Trennlinie (26, 27) voneinander getrennte Flächen begrenzen, wobei an mindestens einer Umfangsposition des Rotors zwischen zwei unmittelbar benachbarten Laufschaufeln die an unmittelbar benachbarten Seiten (16, 17) der Koppelelementsegmente (10', 10") ausgebildeten Trennlinien (26, 27) dieser unmittelbar benachbarten Laufschaufeln in etwa annähernd parallel bzw. gleichgerichtet zu der über die Schaufelfüße definierten Montagerichtung der Laufschaufeln am Rotorgrundkörper verlaufen, wohingegen an jeder anderen Umfangsposition zwischen zwei unmittelbar benachbarten Laufschaufeln die an unmittelbar benachbarten Seiten der Koppelelementsegmente (10, 10', 10") ausgebildeten Trennlinien (26, 27) dieser unmittelbar benachbarten Laufschaufeln zur Montagerichtung schräggestellt sind.

2. Rotor nach Anspruch 1, **dadurch gekennzeichnet, dass** an der oder jeder Umfangsposition des Rotors, an welcher die an den unmittelbar benachbarten Laufschaufeln ausgebildeten Trennlinien (26, 27) in etwa annähernd parallel bzw. gleichgerichtet zur der über die Schaufelfüße definierten Montagerichtung der Laufschaufeln am Rotorgrundkörper verlaufen, die Trennlinien (26, 27) mit der Montagerichtung einen Winkel von maximal 10° einschließen.

3. Rotor nach Anspruch 2, **dadurch gekennzeichnet, dass** an der oder jeder Umfangsposition des Rotors, an welcher die an den unmittelbar benachbarten Laufschaufeln ausgebildeten Trennlinien (26, 27) in etwa annähernd parallel bzw. gleichgerichtet zur der über die Schaufelfüße definierten Montagerichtung der Laufschaufeln am Rotorgrundkörper verlaufen, die Trennlinien (26, 27) mit der Montagerichtung einen Winkel von maximal 5° einschließen.

4. Rotor nach einem der Ansprüche 1 bis 3, **dadurch gekennzeichnet, dass** die Montagerichtung der Laufschaufeln am Rotorgrundkörper in Axialrichtung gesehen gegenüber der Axialrichtung in einer ersten Orientierung in Umfangrichtung geneigt ist, wobei an der oder jeder Umfangsposition des Rotors, an welcher die an den unmittelbar benachbarten Laufschaufeln ausgebildeten Trennlinien (26, 27) in etwa annähernd parallel bzw. gleichgerichtet zur der über die Schaufelfüße definierten Montagerichtung der Laufschaufeln am Rotorgrundkörper verlaufen, die Trennlinien (26, 27) in der gleichen Orientierung wie die Montagerichtung gegenüber der Axialrichtung in Umfangrichtung geneigt sind, wohingegen an der oder jeder anderen Umfangsposition des Rotors zwischen zwei unmittelbar benachbarten Laufschaufeln die Trennlinien (26, 27) in einer zur ersten Orientierung entgegen gesetzten zweiten Orientierung wie die Montagerichtung gegenüber der Axialrichtung in Umfangrichtung geneigt sind.

5. Rotor nach einem der Ansprüche 1 bis 4, **dadurch gekennzeichnet, dass** in Blickrichtung von radial außen das oder jedes Koppelelementsegment (10, 10', 10") einer jeden Laufschaufel an der ersten Seite (16) derart konturiert ist, dass strömungseintrittsseitig benachbart zu einer Strömungseintrittskante (12) der jeweiligen Laufschaufel die sich im wesentlichen in Axialrichtung erstreckende radial äußere Kante (18) gegenüber der sich im wesentlichen in Axialrichtung erstreckenden radial inneren Kante (20) in Umfangsrichtung vorsteht, wohingegen an dieser ersten Seite (16) strömungsaustrittsseitig abgewandt von einer Strömungsaustrittskante (13) der jeweiligen Laufschaufel die sich im wesentlichen in Axialrichtung erstreckende radial innere Kante (20) gegenüber der sich im wesentlichen in Axialrichtung erstreckenden radial äußeren Kante (18) in Umfangsrichtung vorsteht, und dass das oder jedes Koppelelementsegment (10, 10', 10') einer jeden Laufschaufel an der zweiten Seite (17) derart konturiert ist, dass strömungsaustrittsseitig benachbart zu der Strömungsaustrittskante (13) der jeweiligen Laufschaufel die sich im wesentlichen in Axialrichtung erstreckende radial äußere Kante (19) gegenüber der sich im wesentlichen in Axialrichtung erstreckenden radial inneren Kante (21) in Umfangsrichtung vorsteht, wohingegen an dieser zweiten Seite (17) strömungseintrittsseitig abgewandt von der Strömungseintrittskante (12) der jeweiligen Laufschaufel die sich im wesentlichen in Axialrichtung erstreckende radial innere Kante (21) gegenüber der sich im wesentlichen in Axialrichtung erstreckenden radial äußeren Kante (19) in Umfangsrichtung vorsteht.

6. Rotor nach einem der Ansprüche 1 bis 5, **dadurch gekennzeichnet, dass** an der ersten Seite (16) und an der zweiten Seite (17) jeweils eine in Blickrichtung von radial außen verdeckte Fläche (28, 29) und jeweils eine in Blickrichtung von radial außen sichtbare Fläche (30, 31) ausgebildet ist, wobei an der ersten Seite (16) die von radial außen verdeckte Fläche (28) strömungseintrittsseitig und die von radial außen sichtbare Fläche (30) strömungsaustrittsseitig positioniert ist, und wobei an der zweiten Seite (17) die von radial außen verdeckte Fläche (29) strömungsaustrittsseitig und die von radial außen sichtbare Fläche (31) strömungseintrittsseitig positioniert ist.

7. Rotor nach einem der Ansprüche 1 bis 6, **dadurch gekennzeichnet, dass** an der ersten Seite (16) und an der zweiten Seite (17) des jeweiligen Koppelelementsegments die Trennlinien (26, 27), welche an der ersten Seite (16) und an der zweiten Seite (17) die von radial außen verdeckte Fläche (28, 29) und die von radial außen sichtbare Fläche (30, 31) voneinander trennen, wendepunktfrei ausgebildet ist.

8. Rotor nach einem der Ansprüche 1 bis 7, **dadurch gekennzeichnet, dass** an der ersten Seite (16) und an der zweiten Seite (17) des jeweiligen Koppelelementsegments in Blickrichtung entlang der Trennlinien (26, 27) gesehen die von radial außen verdeckte Fläche (28, 29) gegenüber der Radialrichtung um einen ersten Winkel und die von radial außen sichtbare Fläche (30, 31) gegenüber der Radialrichtung um einen zweiten Winkel geneigt ist.

9. Rotor nach Anspruch 8, **dadurch gekennzeichnet, dass** an der ersten Seite (16) und an der zweiten Seite (17) des jeweiligen Koppelelementsegments der erste Winkel und der zweite Winkel betragsmäßig gleich groß sind und unterschiedliche Vorzeichen aufweisen oder der erste Winkel und der zweite Winkel betragsmäßig unterschiedlich groß sind und unterschiedliche Vorzeichen aufweisen.

10. Rotor nach einem der Ansprüche 1 bis 9, **dadurch gekennzeichnet, dass** an der ersten Seite (16) und an der zweiten Seite (17) des jeweiligen Koppelelementsegments die von radial außen verdeckte Fläche (28, 29) und die von radial außen sichtbare Fläche (30, 31) gleich groß sind und demnach ein Flächenverhältnis von 1:1 aufweisen.

11. Rotor nach einem der Ansprüche 1 bis 9, **dadurch gekennzeichnet, dass** an der ersten Seite (16) und an der zweiten Seite (17) des jeweiligen Koppelelementsegments die von radial außen verdeckte Fläche (28, 29) und die von radial außen sichtbare Fläche (30, 31) unterschiedlich groß und vorzugsweise ein Flächenverhältnis von bis zu 1:5 oder von bis zu 5:1, insbesondere ein Flächenverhältnis von bis zu 1:3 oder von bis zu 3:1, aufweisen.

12. Rotor nach einem der Ansprüche 1 bis 11, **dadurch gekennzeichnet, dass** an der ersten Seite (16) und an der zweiten Seite (17) des jeweiligen Koppelelementsegments die von radial außen verdeckte Fläche (28, 29) und die von radial außen sichtbare Fläche (30, 31) jeweils zweidimensional konturierte, ebene Flächen oder dreidimensional konturierte, räumlich gekrümmte Flächen sind.

13. Rotor nach einem der Ansprüche 1 bis 12, **dadurch gekennzeichnet, dass** an der ersten Seite (16) und/oder an der zweiten Seite (17) des jeweiligen Koppelelementsegments in Blickrichtung von radial außen die sich im Wesentlichen in Axialrichtung erstreckende radial äußere Kante (18, 19) und die sich im Wesentlichen in Axialrichtung erstreckende radial innere Kante (20, 21) an ausschließlich einer Axialposition deckungsgleich sind.

14. Rotor nach einem der Ansprüche 1 bis 13, **dadurch gekennzeichnet, dass** jede Laufschaufel im Bereich ihres Schaufelblatts radial außen ein als Außendeckbandsegment ausgebildetes Koppelelementsegment aufweist.

15. Rotor nach einem der Ansprüche 1 bis 14, **dadurch gekennzeichnet, dass** jede Laufschaufel im Bereich ihres Schaufelblatts mindestens ein als Innenkoppelelementsegment ausgebildetes Koppelelementsegment aufweist.

## Claims

1. A rotor of a turbomachine, with a rotor basic body and with multiple moving blades, wherein each moving blade comprises a blade root and a blade leaf, wherein each moving blade is fastened via its blade root to the rotor basic body in a groove of the rotor basic body in an assembly direction defined via the blade roots, wherein each moving blade in the region of its blade leaf comprises at least one coupling element segment (10, 10', 10"), and wherein in the circumferential direction a width of the or each coupling element segment (10, 10', 10") of each moving blade is defined by edges extending substantially in the axial direction, **characterized in that** the or each coupling element segment (10, 10', 10") of each moving blade is contoured on a first side (16), which, seen in the circumferential direction, is followed by a coupling element segment of a first directly adjacent moving blade, and on a second side (17) located opposite the first side (16), which, seen in the circumferential direction, is followed by a coupling element of a second directly adjacent moving blade in such a manner that on the first side (16) and on the second side (17) the radially outer edge (18, 19) extending substantially in the axial direction and the radially inner edge (20, 21) extending substantially in the axial direction of the respective coupling element segment each delimit two faces that are separated from one another by a separating line (26, 27), wherein in at least one circumferential position of the rotor between two directly adjacent moving blades the separating lines (26, 27) of these directly adjacent moving blades formed on directly adjacent sides (16, 17) of the coupling element segments (10', 10") run approximately parallel or equi-directionally to the assembly direction of the moving blades on the rotor basic body defined via the blade roots, whereas in every other circumferential position between two directly adjacent moving blades, the separating lines (26, 27) of these directly adjacent moving blades formed on directly adjacent sides of the coupling element segments (10, 10', 10") are set obliquely to the assembly direction.

2. The rotor according to Claim 1, **characterized in that** in the or any circumferential position of the rotor, in which on the separating lines (26, 27) run approximately parallel or equi-directionally to the assembly direction of the moving blades on the rotor basic body defined via the roots, the separating lines (26, 27) include an angle of maximally 10° with the assembly direction.

3. The rotor according to Claim 2, **characterized in that** in the or any circumferential direction of the rotor, in which the separating lines (26, 27), formed on the directly adjacent moving blades, run approximately parallel or equi-directionally to the assembly direction of the moving blades on the rotor basic body defined via the blade roots, the separating lines (26, 27) include an angle of maximally 5° with the assembly direction.

4. The rotor according to any one of the Claims 1 to 3, **characterized in that** the assembly direction of the moving blades on the rotor basic body seen in the axial direction is inclined in a first orientation in the circumferential direction relative to the axial direction, wherein in the or any circumferential position of the rotor, on which the separating lines (26, 27) formed on the directly adjacent moving blades run approximately parallel or equi-directionally to the assembly direction of the moving blades on the rotor basic body defined via the blade roots, the separating lines (26, 27) are inclined in the circumferential direction in the same orientation as the assembly direction relative to the axial direction, whereas in the or any other circumferential position of the rotor between two directly adjacent moving blades, the separating lines (26, 27) are inclined in the circumferential direction in a second orientation that is opposite to the first orientation regarding the assembly direction relative to the axial direction.

5. The rotor according to any one of the Claims 1 to 4, **characterized in that** in the viewing direction from radially outside the or each coupling element segment (10, 10', 10") of each moving blade is contoured on the first side (16) in such a manner that on the flow inlet side adjacent to a flow inlet edge (12) of the respective moving blade the radially outer edge (18) extending substantially in the axial direction protrudes in the circumferential direction relative to the radially inner edge (20) extending substantially in the axial direction, whereas on this first side (16) on the flow outlet side facing away from a flow outlet edge (13) of the respective moving blade the radially inner edge (20) extending substantially in the axial direction protrudes in the circumferential direction relative to the radially outer edge (18) extending substantially in the axial direction, and **in that** the or each coupling element segment (10, 10', 10') of each moving blade on the second side (17) is contoured in such a manner that on the flow outlet side adjacent to the flow outlet edge (13) of the respective moving blade the radially outer edge (19) extending substantially in the axial direction protrudes in the circumferential direction relative to the radially inner edge (21) extending substantially in the axial direction, whereas on this second side (17) on the flow inlet side facing away from the flow inlet edge (12) of the respective moving blade, the radially inner edge (21) extending substantially in the axial direction protrudes in the circumferential direction relative to the radially outer edge (19) substantially extending in the axial direction.

6. The rotor according to any one of the Claims 1 to 5, **characterized in that** on the first side (16) and on the second side (17) in each case a face (28, 29) that is concealed in viewing direction from radially outside and in each case a face (30, 31) that is visible in viewing direction from radially outside is formed, wherein on the first side (16) the face (28) that is concealed from radially outside is positioned on the flow inlet side and the face (30) that is visible from radially outside is positioned on the flow outlet side, and wherein on the second side (17) the face (29) that is concealed from radially outside is positioned on the flow outlet side and the face (31) that is visible from radially outside is positioned on the flow inlet side.

7. The rotor according to any one of the Claims 1 to 6, **characterized in that** on the first side (16) and on the second side (17) of the respective coupling element segment the separating lines (26, 27), which on the first side (16) and on the second side (17) separate the face (28, 29) that is concealed from radially outside and the face (30, 31) that is visible from radially outside from one another, are formed without inflection point.

8. The rotor according to any one of the Claims 1 to 7, **characterized in that** on the first side (16) and on the second side (17) of the respective coupling element segment seen in viewing direction along the separating lines (26, 27) the face (28, 29) that is concealed from radially outside is inclined relative to the radial direction by a first angle and the face (30, 31) that is visible from radially outside is inclined relative to the radial direction by a second angle.

9. The rotor according to Claim 8, **characterized in that** on the first side (16) and on the second side (17) of the respective coupling element segment the first angle and the second angle are identical in size in the amount and have different signs or the first angle and the second angle are different in size in the amount and have different signs.

10. The rotor according to any one of the Claims 1 to 9, **characterized in that** on the first side (16) and on the second side (17) of the respective coupling element segment the face (28, 29) that is concealed from radially outside and the face (30, 31) that is visible from radially outside are identical in size and accordingly have a face ratio of 1:1.

11. The rotor according to any one of the Claims 1 to 9, **characterized in that** on the first side (16) and on the second side (17) of the respective coupling element segment the face (28, 29) that is concealed from radially outside and the face (30, 31) that is visible from radially outside are different in size and preferentially have an area ratio of up to 1:5 or of up to 5:1, in particular an area ratio of up to 1:3 or of up to 3:1.

12. The rotor according to any one of the Claims 1 to 11, **characterized in that** on the first side (16) and on the second size (17) of the respective coupling element segment the face (28, 29) that is concealed from radially outside and the face (30, 31) that is visible from radially outside are each two-dimensionally contoured flat faces or three-dimensionally contoured spatially curved faces.

13. The rotor according to any one of the Claims 1 to 12, **characterized in that** on the first side (16) and/or on the second side (17) of the respective coupling element segment in viewing direction from radially outside, the radially outer edge (18, 19) substantially extending in the axial direction and the radially inner edge (20, 21) extending substantially in the axial direction are congruent in exclusively one axial position.

14. The rotor according to any one of the Claims 1 to 13, **characterized in that** each moving blade in the region of its blade leaf comprises radially outside a coupling element segment formed as outer shroud segment.

15. The rotor according to any one of the Claims 1 to 14, **characterized in that** each moving blade in the region of its blade leaf comprises at least one coupling element segment formed as inner coupling element segment.

## Revendications

1. Rotor d'une turbomachine, comportant un corps de base de rotor et plusieurs pales de rotor, dans lequel chaque pale de rotor présente un pied de pale et une pale, dans lequel chaque pale de rotor est fixée par l'intermédiaire de son pied de pale sur le corps de base de rotor dans une rainure du corps de base de rotor dans une position de montage définie au-dessus des pieds de pale, dans lequel chaque pale de rotor présente au niveau de sa pale au moins un segment d'élément de couplage (10, 10', 10"), et dans lequel dans la direction circonférentielle une largeur du ou de chaque segment d'élément de couplage (10, 10', 10") d'une arête s'étendant essentiellement dans la direction axiale de chaque pale de rotor est définie, **caractérisé en ce que** le ou chaque segment d'élément de couplage (10, 10', 10") de chaque pale de rotor sur un premier côté (16), auquel vu dans la direction circonférentielle un segment d'élément de couplage d'une première pale de rotor directement voisine se rattache, et sur un deuxième côté (17) opposé à un des premiers côtés (16), auquel vu dans la direction circonférentielle un segment d'élément de couplage d'une deuxième pale de rotor directement voisine se rattache, présente un contour tel que sur le premier côté (16) et sur le deuxième côté (17), l'arête extérieure radiale (18,19) s'étendant essentiellement dans la direction axiale et l'arête intérieure radiale (20, 21) s'étendant essentiellement dans la direction axiale du segment d'élément de couplage définissent respectivement deux surfaces séparées l'une de l'autre par une ligne de séparation (26,27), dans lequel sur au moins une position circonférentielle du rotor entre deux pales de rotor directement voisines, les lignes de séparation (26,27) réalisées sur les côtés directement voisins (16,17) des segments d'élément de couplage (10', 10") de ces pales de rotor directement voisines s'étendent approximativement parallèlement, resp. en alignement dans la même direction par rapport à la direction de montage définie au-dessus des pieds de pale des pales de rotor sur le corps de base de rotor, tandis que à chaque autre position circonférentielle entre deux pales de rotor directement voisines les lignes de séparation (26,27) réalisées sur les côtés directement voisins des segments d'élément de couplage (10, 10', 10") de ces pales de rotor directement voisines sont inclinées par rapport à la direction de montage.

2. Rotor selon la revendication 1, **caractérisé en ce que** sur la ou chaque position circonférentielle du rotor, à laquelle les lignes de séparation (26,27) réalisées sur les pales de rotor directement voisines s'étendent approximativement parallèlement, resp. en alignement dans la même direction par rapport à la direction de montage définie au-dessus des pieds de pale des pales de rotor sur le corps de base de rotor, les lignes de séparation (26,27) définissent avec la direction de montage un angle maximal de 10°.

3. Rotor selon la revendication 2, **caractérisé en ce que** sur la ou chaque position circonférentielle du rotor, à laquelle les lignes de séparation (26,27) réalisées sur les pales de rotor directement voisines s'étendent approximativement parallèlement, resp. en alignement dans la même direction par rapport à la direction de montage définie au-dessus des pieds de pale des pales de rotor sur le corps de base de rotor, les lignes de séparation (26,27) définissent avec la direction de montage un angle maximal de 5°.

4. Rotor selon une des revendications 1 à 3, **caractérisé en ce que** la direction de montage des pales de rotor sur le corps de base de rotor vu dans la direction axiale par rapport à la direction axiale dans une première orientation est incliné dans la direction circonférentielle, dans lequel sur la ou chaque position circonférentielle du rotor, à laquelle les lignes de séparation (26,27) réalisées sur les pales de rotor directement voisines s'étendent approximativement parallèlement, resp. en alignement dans la même direction par rapport à la direction de montage définie au-dessus des pieds de pale des pales de rotor sur le corps de base de rotor, les lignes de séparation (26,27) sont inclinées dans la même orientation que la direction de montage par rapport à la direction axiale dans la direction circonférentielle et sur la ou chaque autre position circonférentielle du rotor entre deux pales de rotor directement voisines les lignes de séparation (26, 27) sont inclinées dans une deuxième orientation opposées à la première orientation comme la direction de montage par rapport à la direction axiale dans la direction circonférentielle.

5. Rotor selon une des revendications 1 à 4, **caractérisé en ce que** radialement à l'extérieur dans la direction de vision le ou chaque segment d'élément de couplage (10, 10', 10") de chaque pale de rotor sur le premier côté (16) présente un contour tel que du côté d'entrée de flux voisin d'une arête d'entrée de flux (12) de la pale de rotor respective l'arête extérieure radiale (18) s'étendant essentiellement dans la direction axiale dépasse en saillie dans la direction circonférentielle par rapport à l'arête intérieur radiale (20) s'étendant essentiellement dans la direction axiale, tandis que sur ce premier côté (16) se détournant d'une arête de sortie de flux (13) de la pale de rotor respective, l'arête intérieure radiale (20) s'étendant essentiellement dans la direction axiale dépasse en saillie dans la direction circonférentielle par rapport à l'arête (18) extérieur radiale s'étendant essentiellement dans la direction axiale et **en ce que** le ou chaque segment d'élément de couplage (10, 10', 10") de chaque pale de rotor sur le deuxième côté (17) présente un contour tel que du côté de sortie de flux voisin de l'arête de sortie de flux (13) de la pale de rotor respective l'arête extérieure radiale (19) s'étendant essentiellement dans la direction axiale dépasse en saillie dans la direction circonférentielle par rapport à l'arête intérieure radiale (21) s'étendant essentiellement dans la direction axiale, tandis que sur ce deuxième côté (17)du côté d'entrée de flux se détournant de l'arête d'entrée de flux (12) de la pale de rotor respective l'arête intérieure radiale (21) s'étendant essentiellement dans la direction axiale dépasse en saillie dans la direction circonférentielle par rapport à l'arête extérieure radiale (19) s'étendant essentiellement dans la direction axiale.

6. Rotor selon une des revendications 1 à 5, **caractérisé en ce que** sur le premier côté (16) et sur le deuxième côté (17) une surface couverte radialement de l'extérieur dans la direction de vision (28,29) respective et une surface visible radialement de l'extérieur dans la direction de vision (30,31) respective est réalisée, dans lequel sur le premier côté (16) la surface couverte radialement de l'extérieur (28) est positionnée du côté d'entrée de flux et la surface visible radialement de l'extérieur (30) est positionnée du côté de sortie de flux, et dans lequel sur le deuxième côté (17) la surface couverte radialement de l'extérieur (29) est positionnée du côté de sortie de flux et la surface visible radialement de l'extérieur (31) est positionnée du côté d'entrée de flux.

7. Rotor selon une des revendications 1 à 6, **caractérisé en ce que** sur le premier côté (16) et sur le deuxième côté (17) du segment d'élément de couplage les lignes de séparation (26,27), qui séparent l'une de l'autre sur le premier côté (16) et sur le deuxième côté (17) la surface couverte radialement de l'extérieur (28,29) et la surface visible radialement de l'extérieur, ont une configuration dépourvue de point d'inflexion.

8. Rotor selon une des revendications 1 à 7, **caractérisé en ce que** sur le premier côté (16) et sur le deuxième côté (17) du segment d'élément de couplage respectif vu dans la direction de vision le long des lignes de séparation (26,27) la surface couverte radialement de l'extérieur (28,29) par rapport à la direction radiale est inclinée d'un premier angle et la surface visible radialement de l'extérieur (30,31) est inclinée par rapport à la direction radiale d'un deuxième angle.

9. Rotor selon la revendication 8, **caractérisé en ce que** sur le premier côté (16) et sur le deuxième côté (17) du segment d'élément de couplage respectif le premier angle et le deuxième angle sont proportionnellement de même grandeur et présentent des signes différents ou le premier angle et le deuxième angle sont proportionnellement de grandeur différente et présentent des signes différents.

10. Rotor selon une des revendications 1 à 9, caractérisé en ce sur le premier côté (16) et sur le deuxième côté (17) du segment d'élément de couplage respectif la surface couverte radialement de l'extérieur (28,29) et la surface visible radialement de l'extérieur (30,31) sont de même grandeur et présentent ainsi un rapport de surface de 1 :1.

11. Rotor selon une des revendications 1 à 9, **caractérisé en ce que** sur le premier côté (16) et sur le deuxième côté (17) du segment d'élément de couplage respectif la surface couverte radialement de l'extérieur (28,29) et la surface visible radialement de l'extérieur (30,31) sont de grandeur différente et présentent de préférence un rapport de surface de jusqu'à 1 :5 ou de jusqu'à 5 :1, notamment un rapport de surface de jusqu'à 1 :3 ou de jusqu'à 3 :1.

12. Rotor selon une des revendications 1 à 11, **caractérisé en ce que** sur le premier côté et sur le deuxième côté (17) du segment d'élément de couplage respectif la surface couverte radialement de l'extérieur (28,29) et la surface visible radialement de l'extérieur (30,31) présentent des surfaces planes, aux contours en deux dimensions ou des surfaces incurvées spatialement, aux contours en trois dimensions.

13. Rotor selon une des revendications 1 à 12, **caractérisé en ce que** sur le premier côté (16) et/ou sur le deuxième côté (17) du segment d'élément de couplage respectif dans la direction de vision radialement de l'extérieur l'arête radiale extérieure (18, 19) s'étendant dans la direction axiale et l'arête intérieure radiale (20,21) s'étendant essentiellement dans la direction axiale se recouvrent entièrement exclusivement à une position axiale.

14. Rotor selon une des revendications 1 à 13, **caractérisé en ce que** chaque pale de rotor présente au niveau de sa pale radialement à l'extérieur un segment d'élément de couplage réalisé comme un segment de bande de recouvrement extérieur.

15. Rotor selon une des revendications 1 à 14, **caractérisé en ce que** chaque pale de rotor présent au niveau de sa pale au moins un segment d'élément de couplage réalisé comme un segment d'élément de couplage intérieur.
